# EUROPÄISCHE PATENTSCHRIFT

(11) **EP 0 158 652 B1**
(45) Veröffentlichungstag und Bekanntmachung des Hinweises auf die Patenterteilung: **06.05.1987**
(21) Anmeldenummer: 84903480.6
(22) Anmeldetag: 27.09.1984
(51) Int. Cl.: D04B 25/06

(54) **KETTENWIRKMASCHINE, INSBESONDERE HÄKELGALONMASCHINE**
TRICOT KNITTING MACHINE, PARTICULARLY GALLOON CROCHETING MACHINE
METIER A TRICOTER CHAINE, EN PARTICULIER METIER A CROCHETS POUR GALONS

(30) Priorität: 07.10.1983 CH 5479/83
(43) Veröffentlichungstag der Anmeldung: 23.10.1985
(73) Patentinhaber: Textilma AG, 6052 Hergiswil (CH)
(72) Erfinder: LUEGER, Claus, CH-5264 Gipf-Oberfrick (CH)
(74) Vertreter: Schmauder, Klaus Dieter
(86) Internationale Anmeldenummer: CH8400159
(87) Internationale Veröffentlichungsnummer: WO8501757

## Beschreibung

Die Erfindung betrifft eine Kettenwirkmaschine, insbesondere eine Häkelgalonmaschine gemäss Oberbegriff des Anspruches 1.

Kettenwirkmaschinen, insbesondere Häkelgalonmaschinen der eingangs genannten Art sind beispielsweise aus der DE-OS 2 758 421 bekannt. Dabei liegen die Wirknadeln und die Kettlegenadein praktisch in einer horizontalen Ebene. Die Stangen, welche die Fadenführer für einen Langschuss oder zusätzliche Fäden tragen, liegen dachartig über der Wirkstelle. Diese Anordnung erschwert den Zugang zur Wirkstelle erheblich, sodass das Einstellen und Ueberwachen der Wirknadeln, der Kettlegenadeln und der Fadenführer Schwierigkeiten bereitet.

Aufgabe der Erfindung ist es, die Kettenwirkmaschine, insbesondere Häkelgalonmaschine der eingangs genannten Art dahingehend zu verbessern, dass der Wirkbereich der Wirknadeln und der Kettlegenadeln sowie die Fadenführer leichter zugänglich sind.

Die gestellte Aufgabe wird erfindungsgemäss in überraschender Weise durch die kennzeichnenden Merkmale des Anspruchs 1 gelöst. Dadurch, dass die Wirknadelebene unter einem Winkel a = 20 bis 40° zur Horizontalen nach rückwärts und abwärts geneigt ist, ergibt sich eine besonders gute Zugänglichkeit der an der Wirkstelle zusammenwirkenden Teile, wie der Wirknadeln, Kettlegenadeln, Fadenführer usw. Dadurch wird beim Einrichten der Maschine einerseits das Einrichten der Fäden erleichtert und zum anderen die Einstellung der an der Wirkstelle zusammenwirkenden Elemente. Darüber hinaus ist auch die laufende Ueberwachung einer solchen Kettenwirkmaschine wesentlich erleichtert.

Vorteilhafte Ausgestaltung der Kettenwirkmaschine sind in den Ansprüchen 2 bis 4 beschrieben.

Die angestrebte Zugänglichkeit des Wirknadelbereiches wird dadurch verbessert, dass die Wirknadelebene unter einem Winkel a von 30° zur Horizontalen nach rückwärts und abwärts geneigt ist, die Kettlegenadeln an der Unterseite der Kettlegestange angeordnet sind und gegen die Wirknadeln ansteigend verlaufen, wobei die Kettfäden über die Kettlegestange geführt sind, und die Oberseite der Kettlegestange höher liegt als die Spitze der Wirknadeln, was die Handhabung der Kettfäden und der Kettlegenadeln, deren Einstellung und Ueberwachung verbessert.

Die besondere Führung und Lagerung der Schwingarme sowie der darin angeordneter Stangen, wirkt sich günstig auf die Zugänglichkeit der Kettenwirkmaschine aus. Die Handhabung der zusätzlichen Fäden, deren Ueberwachung sowie die Einstellung der entsprechenden Fadenführer lässt sich durch eine Weiterbildung der Kettenwirkmaschine nach Anspruch 3 nochmals verbessern.

Durch die Ausbildung der Kettenwirkmaschine nach Anspruch 4 wird die hergestellte Ware aus dem Handhabungsbereich an der Wirkstelle der Kettenwirkmaschine entfernt, was sich wiederum günstig auf die Zugänglichkeit des Wirkbereiches der Kettenwirkmaschine auswirkt.

Ein vorteilhaftes Ausführungsbeispiel der Erfindung wird nachfolgend anhand der Zeichnung näher beschrieben, dabei zeigen :
Figur 1 eine als Häkelgalonmaschine ausgestaltete Kettenwirkmaschine in schematischer Darstellung und in Seitenansicht;
Figur 2 den Wirkbereich der Häkelgalonmaschine der Figur 1 in grösserem Massstab.

Die in den Figuren 1 und 2 dargestellte Häkelgalonmaschine weist an der Wirkstelle eine Reihe von Wirknadeln 2 auf, die beispielsweise als Hakennadeln ausgebildet und in verschiedenen Gruppen zusammengefasst sein können. Die Wirknadeln 2 sind an einem Wirknadelbalken 4 befestigt, der an Schwingarmen 6 angeordnet ist, die um eine Achse 8 hin- und hergehend verschwenkbar sind. Zum Antrieb dient ein Pleuel 10, dessen Lagerring 12 an einem Exzenterring 14 angeordnet ist, welcher auf einer Antriebswelle 16 sitzt. Die hin- und hergehenden Wirknadeln 2 bewegen sich im wesentlichen in einer Wirknadelebene E, die unter einem Winkel a zur Horizontalen H geneigt ist. Der Neigungswinkel a kann 20-40° betragen, vorzugsweise ist er = 30°, wie im Beispiel dargestellt. Ein Abschlagbalken 18 enthält Nuten 20 zur Führung der Wirknadel 2 und zum Abschlagen der an den Wirknadeln gebildeten Maschen.

Mit den Wirknadeln 2 wirken eine Reihe von Kettlegenadeln 22 zusammen, die an der Unterseite einer Kettlegestange 24 angeordnet sind. Die Kettlegenadeln 22 sind gegen die Wirknadeln 2 ansteigend angeordnet. Die Kettlegestange 24 übt eine oszillierende Schwenkbewegung aus, damit die Kettlegenadeln 22 jeweils einen Kettfaden 26 an der zugehörigen Wirknadel 2 einlegen können. Der Kettfaden 26 ist jeweils an der Oberseite der Kettlegestange 24 geführt, verläuft über eine Kettfadenüberwachungseinrichtung 28 zu einem an der Vorderseite der Maschine angeordneten Streichbaum 30 und weiter nach unten zu einem Kettenbaum 32.

An der Wirkstelle sind noch verschiedene Fadenführer bzw. Fadenleger 34, 36, 38, 40, 42 angeordnet, mit denen verschiedene zusätzliche Fäden 44, 46, 48, 50, 52 für die verschiedensten Zwecke eingewirkt werden können. So können die Fäden 44, 46 beispielsweise zur Musterung der hergestellten Ware dienen. Die Fäden 48, 52 dienen in der Regel als Langschüsse, welche über mehrere gewirkte Ketten hin- und hergeführt werden. Der Faden 50 kann ein Gummifaden sein, der beispielsweise längs einer Kette eingewirkt wird. Die Fadenführer 34, 36, 38, 40, 42 sind an Stangen 54 befestigt, die in Schwingarmen 56 in Längsrichtung hin- und hergehend geführt sind. Zum Antrieb der Stangen 54 dienen nicht näher dargestellte Antriebsvorrichtungen. Von den an beiden Seiten der Häkelgalonmaschine angeordneten Schwingarmen 56 ist nur einer gezeigt, der an der Achse 58 verschwenkbar gelagert ist. Der Schwingarm 56 kann in nicht näher dargestellter Weise von der Antriebswelle 16 angetrieben werden. Der Schwingarm ist nach rückwärts und abwärts verlaufend angeordnet und enthält verschiedene Führungslager 60 für die Stangen 54. Dabei ist die Anordnung so getroffen, dass das vorderste Führungslager 60a in der angehobenen Stellung des Schwingarmes 56 bezüglich der anderen Führungslager 60 mindestens annähernd am höchsten liegt.

Die Fäden 44, 46, 48 liegen an der Vorderseite der Stange 54 an und werden von oben über Umlenkführungen 62 zugestellt. Die Fäden kommen von nicht näher dargestellten Konen und weiteren Führungs- und Ueberwachungseinrichtungen an der Rückseite der Häkelgalonmaschine. In ähnlicher Weise kann auch der Faden 52 zugeführt sein. Der Faden 50 ist im vorliegenden Beispiel ein Gummifaden, zu dessen Transport besondere Einrichtungen vorgesehen sind. Hierzu dient eine Transportwalze 64, an die der Faden 50 mittels Andrückwalzen 66, 68 zur Anlage gebracht wird. Der Faden 50 verläuft dann weiter über eine Ueberwachungseinrichtung 70 zu einer Umlenkführung 72 und weiter zum Fadenführer 40.

Die an der Wirkstelle hergestellte Warenbahn 74 gelangt zunächst in eine Bahnführung 76, die senkrecht zur Wirknadelebene E nach abwärts verläuft. Eine Andrückwalze 78 bringt die Warenbahn 74 an eine Transportwalze 80 zur Anlage und dort verläuft die Warenbahn bis zu einer weiteren Andrückwalze 82, über die die Warenbahn von der Transportwalze 80 abgenommen wird. Die Warenbahn verläuft dann weiter zu einer an der Vorderseite der Häkelgalonmaschine angeordneten Umlenkwalze 84, an der die Warenbahn zur Rückseite der Häkelgalonmaschine geführt wird. Nach einer weiteren Umlenkwalze 86 kann die Warenbahn entweder auf einem Warenbaum aufgewickeln werden, oder, wie im vorliegenden Beispiel, zu einer weiteren Transportwalze 88 gelangen. Eine weitere Andrückwalze 90 sorgt wiederum für den notwendigen Anpressdruck, damit ein ausreichender Reibeingriff der Warenbahn 74 an der Transportwalze 88 gegeben ist. Von Letzerer verläuft die Warenbahn in freiem Fall in einen Auffangbehälter 92. Ein solcher Auffangbehälter 92 ist insbesondere für schmale Warenbahnen, wie Bänder, geeignet.

Auf einer solchen Häkelgalonmaschine können über die ganze Breite der Maschine gehende Waren oder mehrere schmale Waren, d. h. Bänder, hergestellt werden.

## Patentansprüche

1. Kettenwirkmaschine, insbesondere Häkelgalonmaschine, mit einer Reihe, mittels eines rückwärtigen Wirknadelbalkens (4) gemeinsam vor-und zurückbewegbarer Wirknadeln (2), denen an einer vorderen Kettlegestange (24) eine entsprechende Reihe von gemeinsam quer zu den Wirknadeln (2) bewegbaren Kettlegenadeln (22) zugeordnet ist, wobei letzteren von einem Kettbaum (32) an der Vorderseite des Maschinengestells Kettfäden (26) zuführbar sind, ferner mit den Wirknadeln (2) von oben zugeordneten, an bewegbaren Stangen (54) angeordneten Fadenführern (34, 36, 38, 40, 42), dadurch gekennzeichnet, dass die Wirknadelebene (E) unter einem Winkel a = 20 bis 40° zur Horizontalen (H) nach rückwärts und abwärts geneigt ist, wobei die Kettlegenadeln (22) an der Unterseite der Kettlegestange (24) angeordnet sind und gegen die Wirknadeln (2) ansteigend verlaufen, wobei weiter die Kettfäden (26) über die Kettlegestange (24) geführt sind und die Oberseite der Kettlegestange (24) höher liegt als die Spitze der Wirknadeln (2) in vorgeschobener Stellung, wobei ferner die Stangen (54) beidseits des Maschinengestells in Führungslagern (60, 60a) geführt sind, die an nach rückwärts und abwärts verlaufenden Schwingarmen (56) angeordnet sind, wobei das jeweils vorderste Führungslager (60a) der Schwingarme (56) in deren angehobener Stellung mindestens annähernd am höchsten liegt.

2. Kettenwirkmaschine nach Anspruch 1, dadurch gekennzeichnet, dass die Wirknadelebene (E) unter einem Winkel a = 30° zur Horizontalen (H) nach rückwärts und abwärts geneigt ist.

3. Kettenwirkmaschine nach Anspruch 1, dadurch gekennzeichnet, dass die den Fadenführern (34, 36, 38) an den Stangen (54) zugeführten Fäden (44, 46, 48) von oben und an der Vorderseite der Stangen (54) zuführbar sind.

4. Kettenwirkmaschine nach Anspruch 1, dadurch gekennzeichnet, dass die Warenbahn (74) an der Wirkstelle annähernd senkrecht zur Wirknadelebene (E) abwärts zu einer tiefer liegenden Transportwalze (80) und von dort über Umlenkvorrichtungen (84, 86) auf die Rückseite des Maschinengestells geführt ist.

## Claims

1. Tricot knitting machine, particularly galloon crocheting machine, having a row of knitting needles (2) which can be moved jointly to and fro by means of a rearward knitting needle bar (4) and associated with which on a front warp setting bar (24) is a corresponding row of warp setting needles (22) which can be moved jointly transversely to the knitting needles (2), in which respect warp threads (26) can be fed to the warp setting needles from a warp beam (32) at the front side of the machine frame, furthermore having thread guides (34, 36, 38, 40, 42) which are associated from above with the knitting needles (2) and which are arranged on movable bars (54), characterised in that the knitting needle plane (E) is inclined rearwardly and downwardly at an angle a = 20° up to 40° to the horizontal (H), in which respect the warp setting needles (22) are arranged on the underside of the warp setting bar (24) and extend rising towards the knitting needles (2), in which respect furthermore the warp threads (26) are conducted over the warp setting bar (24) and the upper side of the warp setting bar (24) lies higher than the tip of the knitting needles (2) in the advanced position, in which respect furthermore the bars (54) are guided on both sides of the machine frame in guide bearings (60, 60a) which are arranged on rearwardly and downwardly extending rocker arms (56), in which respect the respectively foremost guide bearing (60a) of the rocker arms (56) in the raised position thereof lies at least approximately the highest.

2. Tricot knitting machine according to claim 1, characterised in that the knitting needle plane (E) is inclined rearwardly and downwardly at an angle a = 30° to the horizontal.

3. Tricot knitting machine according to claim 1, characterised in that the threads (44, 46, 48) fed to the thread guides (34, 36, 38) on the bars (54) can be fed from above and at the front side of the bars (54).

4. Tricot knitting machine according to claim 1, characterised in that the fabric web (74) at the knitting location is conducted approximately perpendicular to the knitting needle plane (E) downwardly to.a lower lying transport roller (80) and from there by way of deflection devices (84, 86) onto the rear of the machine frame.

## Revendications

1. Métier à tricoter chaîne, en particulier métier à crochets pour galons, comportant une rangée d'aiguilles (2) de tricotage conjointement déplaçables selon un mouvement d'aller et de retour, au moyen d'une platine arrière (4) porte-aiguilles de tricotage, à laquelle est associée, sur une tige avant (24) de pose de chaîne, une rangée correspondante d'aiguilles (22) de pose de chaîne qui sont conjointement déplaçables transversalement aux aiguilles de tricotage (2) et auxquelles des fils de chaîne (26) peuvent être amenés à partir d'une ensouple de fil de chaîne (32) montée sur le côté avant du bâti du métier, et comportant en outre des guide-fils (34, 36, 38, 40, 42) disposés sur des tiges mobiles (54) et associés par le haut aux aiguilles de tricotage (2), caractérisé en ce que le plan (E) des aiguilles de tricotage est incliné vers l'arrière et vers le bas suivant un angle a = 20 à 40° par rapport à l'horizontale (H), tandis que les aiguilles (22) de pose de chaîne sont disposées sur le côté inférieur de la tige (24) de pose de chaîne et sont orientées de manière ascendante en direction des aiguilles de tricotage (2), qu'en outre les fils de chaîne (26) sont guidés sur la tige (24) de pose de chaîne et le côté supérieur de la tige (24) de pose de chaîne est situé à une hauteur plus grande que la pointe des aiguilles de tricotage (2) en position avancée, et qu'en outre les tiges (54) sont guidées, de part et d'autre du bâti du métier, dans des paliers de guidage (60, 60a) qui sont disposés sur des bras oscillants (56) s'étendant vers l'arrière et vers le bas, le palier de guidage (60a), à chaque fois le plus en avant, des bras oscillants (56) étant situés au moins approximativement à la hauteur la plus élevée dans la position relevée de ceux-ci.

2. Métier à tricoter chaîne selon la revendication 1, caractérisé en ce que le plan (E) des aiguilles de tricotage est incliné vers l'arrière et vers le bas suivant un angle a = 30° par rapport à l'horizontale (H).

3. Métier à tricoter chaîne selon la revendication 1, caractérisé en ce que les fils (44, 46, 48) amenés aux guide-fils (34, 36, 38) prévus sur les tiges (54), peuvent être introduits par le haut et du côté avant des tiges (54).

4. Métier à tricoter chaîne selon la revendication 1, caractérisé en ce que la laize d'étoffe tricotée (74) est dirigée vers le bas, dans la zone de tricotage, dans une direction sensiblement perpendiculaire au plan (E) des aiguilles de tricotage, vers un rouleau de transport (80) situé plus en profondeur, et, de là, par l'intermédiaire de dispositifs de renvoi (84, 86), sur le côté arrière du bâti du métier.
